# EUROPÄISCHE PATENTSCHRIFT

(11) **EP 3 172 483 B1**
(45) Veröffentlichungstag und Bekanntmachung des Hinweises auf die Patenterteilung: **12.09.2018**
(21) Anmeldenummer: 15738630.1
(22) Anmeldetag: 16.07.2015
(51) Int. Cl.: F21S 8/04, F21S 10/00, F21Y 105/00

(54) **ANORDNUNG ZUR ALLGEMEINBELEUCHTUNG UND VERFAHREN ZUR ANSTEUERUNG EINER SOLCHEN**
ASSEMBLY FOR GENERAL LIGHTING AND METHOD FOR CONTROLLING SUCH AN ASSEMBLY
DISPOSITIF D'ÉCLAIRAGE GÉNÉRAL ET PROCÉDÉ DE COMMANDE D'UN TEL DISPOSITIF

(30) Priorität: 21.07.2014 DE 102014214114
(43) Veröffentlichungstag der Anmeldung: 31.05.2017
(73) Patentinhaber: Zumtobel Lighting GmbH, 6850 Dornbirn (AT)
(72) Erfinder: BEECKEN, Sandra, A-6850 Dornbirn (AT); HAGENBRING, Melanie, A-6850 Dornbirn (AT); PETSCHULAT, Manfred, A-6922 Wolfurt (AT); LOHSE, Jens, 63579 Freigericht (DE)
(74) Vertreter: Thun, Clemens
(86) Internationale Anmeldenummer: PCT/EP2015/066286
(87) Internationale Veröffentlichungsnummer: WO 2016/012341

(56) Entgegenhaltungen:
- JP-A- 2013 077 387
- US-A1- 2008 192 456
- US-A1- 2013 293 152
- US-A1- 2014 070 724

## Beschreibung

Die Erfindung betrifft eine Anordnung zur Allgemeinbeleuchtung mit einer ersten Lichterzeugungseinheit zur Erzeugung eines diffusen Lichts und einer zweiten Lichterzeugungseinheit zur Erzeugung eines gerichteten Lichts. Weiterhin betrifft die Erfindung ein Verfahren zur Ansteuerung einer derartigen Anordnung.

Aus dem Stand der Technik ist es bekannt, zur Allgemeinbeleuchtung eines Raumes eine großflächige Leuchte zu verwenden, die diffuses Licht abgibt. Zusätzlich können Strahler installiert sein, um beispielsweise Gegenstände ergänzend gezielt zu beleuchten. Zur Erzielung einer entsprechenden Beleuchtung ist es also erforderlich, mehrere unterschiedliche Leuchten zu installieren und einzustellen. Dies kann zu einem insbesondere aus architektonischer Sicht unerwünschten Erscheinungsbild der Beleuchtungsanordnung führen. Wenn eine Veränderung der Beleuchtung gewünscht ist, müssen zudem die Leuchten entsprechend manipuliert werden.

Aus der US 2008/0192456 A1 ist ein künstliches Fenster bekannt, das eine Lichtbox zur Erzeugung eines diffusen Lichts aufweist, sowie eine Lampe, die mit Hilfe einer, am oberen Rand des Fensters angeordneten Schiene bewegt werden kann. Dabei lässt sich auch die Abstrahlrichtung des von der Lampe abgegeben Lichts verändern.

Aus der JP 2013-77387 A ist eine Leuchte bekannt, die eine flächige Lichtabgabeeinheit aufweist, sowie einen Strahler, der schwenkbar gelagert ist, so dass sich die Lichtabgaberichtung ändern lässt.

Aus der US 2014/0070724 A1 ist eine Leuchte bekannt, bei der mit Hilfe eines ersten optischen Subsystems eine gerichtete Strahlung abgegeben wird und mit Hilfe eines zweiten optischen Subsystems eine diffuse Strahlung.

Aus der US 2013/0293152 A1 ist eine Anordnung bekannt, die zur Nachbildung von natürlichem Licht dient.

Der Erfindung liegt die Aufgabe zugrunde, eine verbesserte Anordnung zur Allgemeinbeleuchtung anzugeben. Insbesondere soll die Anordnung vorteilhaft mit Bezug auf das äußere Erscheinungsbild sein und vorteilhaft mit Bezug auf die Beleuchtungseigenschaften. Weiterhin soll ein Verfahren zur Ansteuerung einer derartigen Anordnung angegeben werden.

Diese Aufgabe wird gemäß der Erfindung mit den in den unabhängigen Ansprüchen genannten Gegenständen gelöst. Besondere Ausführungsarten der Erfindung sind in den abhängigen Ansprüchen angegeben.

Gemäß der Erfindung ist eine Anordnung zur Allgemeinbeleuchtung vorgesehen, die eine erste Lichterzeugungseinheit zur Erzeugung eines diffusen Lichts aufweist, sowie eine zweite Lichterzeugungseinheit zur Erzeugung eines, in eine Abstrahlrichtung gerichteten Lichts. Außerdem weist die Anordnung Mittel zur Beeinflussung der zweiten Lichterzeugungseinheit auf. Dabei sind diese Mittel dazu ausgestaltet, die zweite Lichterzeugungseinheit derart zu beeinflussen, dass sich die Abstrahlrichtung verändert. Vorzugsweise kann diese Änderung zeitabhängig erfolgen.

Durch die Integration der beiden Lichterzeugungseinheiten in einer Anordnung lässt sich das äußere Erscheinungsbild besonders homogen bzw. unauffällig gestalten. Insbesondere lässt sich hierdurch ein besonders ausgewogener, ruhiger Raumeindruck erzeugen. Durch die zeitabhängige Veränderung der Abstrahlrichtung lässt sich darüber hinaus erzielen, dass sich die Beleuchtung im Laufe der Zeit verändert. Hierdurch lässt sich beispielsweise bewirken, dass sich Schatten, die von beleuchteten Gegenständen gebildet sind bzw. Lichtrichtungen im Laufe der Zeit verändern. Beispielsweise lässt sich auf diese Weise die Beleuchtungssituation derart variieren, dass ein sich verändernder Sonnenstand nachempfunden wird.

Erfindungsgemäß weist die erste Lichterzeugungseinheit eine vorzugsweise plane und vorzugsweise kreisförmige Lichtaustrittsfläche auf, über die das diffuse Licht abgegeben wird und die zweite Lichterzeugungseinheit einen Lichtabgabebereich, über den das gerichtete Licht abgegeben wird; dabei bildet der Lichtabgabebereich vorzugsweise einen Umgebungsbereich der Lichtaustrittsfläche. Durch eine entsprechende Lichtaustrittsfläche lässt sich beispielsweise der Eindruck eines Oberlichts hervorrufen. Wenn der Lichtabgabebereich einen Umgebungsbereich der Lichtaustrittsfläche bildet, lässt sich das gerichtete Licht besonders geeignet aus unterschiedlichen Ortsbereichen abgeben, so dass besonders geeignet ein sich verändernder Beleuchtungseffekt resultiert.

Vorzugsweise ist die zweite Lichterzeugungseinheit derart gestaltet, dass die Abstrahlrichtung mit einer Normalen der Lichtaustrittsfläche stets einen Winkel einschließt, der größer als 0° ist, vorzugsweise größer als 10°. Hierdurch lässt sich das gerichtete Licht sozusagen asymmetrisch abgeben.

Wenn dabei der Winkel kleiner als 70° ist, vorzugsweise kleiner als 60°, lässt sich die Gefahr vermindern, dass ein Nutzer durch das gerichtete Licht geblendet wird.

Erfindungsgemäß erstreckt sich der Lichtabgabebereich ringförmig um die Lichtaustrittsfläche herum; dies ist vorteilhaft, weil sich auf diese Weise das gerichtete Licht - bei insgesamt großer Lichtaustrittsfläche - aus deutlich unterschiedlichen Ortsbereichen abgeben lässt. Hierzu ist es besonders zweckmäßig, wenn die Lichtaustrittsfläche einen Durchmesser von mindestens 30 cm, insbesondere mindestens 50 cm aufweist.

Vorzugsweise ist die zweite Lichterzeugungseinheit derart gestaltet, dass ein Ortsbereich innerhalb des Lichtabgabebereichs, von dem aus das gerichtete Licht die zweite Lichterzeugungseinheit verlässt, zeitlich veränderbar ist. Hierdurch lässt sich ein sich verändernder Beleuchtungseffekt besonders geeignet erzielen.

Vorzugsweise weist die zweite Lichterzeugungseinheit mehrere Leuchtmittel, vorzugsweise in Form von LEDs (LED: Licht emittierende Diode) auf, die durch die Mittel zur Beeinflussung der zweiten Lichterzeugungseinheit zeitlich nacheinander ein- und ausgeschaltet werden können. Auf diese Weise lässt sich der Ortsbereich, von dem aus das gerichtete Licht den Lichtabgabebereich verlässt, besonders geeignet zeitlich verändern. Vorzugsweise sind dabei die Leuchtmittel auf einer insbesondere geschlossenen Linie, vorzugsweise einer Kreislinie angeordnet, insbesondere äquidistant zueinander. Hierdurch lässt sich der Eindruck erzeugen, dass der Ortsbereich im Laufe der Zeit "wandert". Insbesondere kann hierzu vorgesehen sein, dass sich durch die Mittel die zweite Lichterzeugungseinheit derart beeinflussen lässt, dass sich der Ortsbereich entlang der Linie fortbewegt.

Vorzugsweise weist die zweite Lichterzeugungseinheit ein optisches Element auf, beispielsweise in Form eines Reflektors, das vorzugsweise lagefest gegenüber der ersten Lichterzeugungseinheit angeordnet ist. Hierdurch lässt sich die Anordnung besonders geeignet bautechnisch einfach gestalten.

Vorzugsweise sind die erste Lichterzeugungseinheit und die zweite Lichterzeugungseinheit in einem gemeinsamen Gehäuse angeordnet, wobei das Gehäuse vorzugsweise dazu vorgesehen ist, an einem Deckenbereich montiert zu werden. Hierdurch lässt sich die Anordnung einfach montieren; zudem lässt sie sich auf diese Weise geeignet mit einem besonders ebenmäßigen Erscheinungsbild gestalten.

Gemäß einem weiteren Aspekt der Erfindung ist ein Verfahren zur Ansteuerung einer erfindungsgemäßen Anordnung zur Allgemeinbeleuchtung vorgesehen. Das Verfahren weist die folgenden Schritte auf: (a) Aktivieren einer ersten Lichterzeugungseinheit zur Erzeugung eines diffusen Lichts, (b) Aktivieren einer zweiten Lichterzeugungseinheit zur Erzeugung eines, in eine Abstrahlrichtung gerichteten Lichts, sowie den folgenden weiteren Schritt (c) Beeinflussen der zweiten Lichterzeugungseinheit derart, dass sich die Abstrahlrichtung zeitabhängig verändert. Durch die zeitabhängige Veränderung der Abstrahlrichtung lässt sich erzielen, dass sich die Beleuchtung im Laufe der Zeit verändert. Beispielsweise lässt sich auf diese Weise die Beleuchtungssituation derart variieren, dass ein sich verändernder Sonnenstand nachempfunden wird.

Vorzugsweise wird dabei während Schritt (c) das diffuse Licht zeitlich konstant abgegeben. Hierdurch lassen sich geeignet natürliche Lichtverhältnisse nachempfinden.

Vorzugsweise wird die zweite Lichterzeugungseinheit derart beeinflusst, dass sich der Ortsbereich, von dem aus das gerichtete Licht den Lichtabgabebereich verlässt, entlang der genannten geschlossenen Linie fortbewegt, derart, dass die entsprechende Umlaufzeit mehr als eine Minute und weniger als zwölf Stunden beträgt, vorzugsweise mehr als zehn Minuten und weniger als sechs Stunden.

Die Erfindung wird im Folgenden anhand eines Ausführungsbeispiels und mit Bezug auf die Zeichnungen näher erläutert. Es zeigen:
- Fig. 1: einen schematischen Querschnitt durch eine erfindungsgemäße Anordnung zur Lichtabgabe mit einer ersten Lichterzeugungseinheit und einer zweiten Lichterzeugungseinheit,
- Fig. 2: eine perspektivische Skizze der Anordnung von schräg unten,
- Fig. 3: eine, der Fig. 2 entsprechende Skizze, wobei ein Ortsbereich markiert ist, von dem aus das gerichtete Licht den Lichtabgabebereich der zweiten Lichterzeugungseinheit verlässt,
- Fig. 4: eine Querschnitt-Skizze zu einem möglichen Aufbau der Anordnung,
- Fig. 5: eine entsprechende Skizze, wobei exemplarische Lichtstrahlen eingezeichnet sind,
- Fig. 6: eine Skizze zur Illustration eines möglichen Beleuchtungseffekts, der durch die Anordnung erzielt werden kann und
- Fig. 7: eine Skizze zu einer Anwendung mehrerer Anordnungen in einem Raum.

Fig. 1 zeigt einen schematischen Querschnitt durch eine erfindungsgemäße Anordnung zur Lichtabgabe. Bei der Anordnung kann es sich beispielsweise um eine Deckenleuchte handeln. Im gezeigten Beispiel weist die Anordnung ein Gehäuse 6 auf, das dazu ausgestaltet ist, an einem Deckenbereich eines zu beleuchtenden Raumes befestigt zu werden. Neben einer Deckenmontage ist außerdem eine Pendel- oder Einbausituation, oder aber auch eine Wandmontage möglich.

Die Anordnung umfasst eine erste Lichterzeugungseinheit 1 zur Erzeugung eines diffusen Lichts L1, sowie eine zweite Lichterzeugungseinheit 2 zur Erzeugung eines, in eine Abstrahlrichtung R gerichteten Lichts L2.

Bei dem diffusen Licht L1 kann es sich beispielsweise um ein Licht mit einer Lambert' schen Abstrahlcharakteristik handeln. Zweckmäßig kann die erste Lichterzeugungseinheit 1 hierzu eine vorzugsweise plane Lichtaustrittsfläche 3 aufweisen, über die das diffuse Licht L1 abgegeben wird. Im Fall einer Deckenleuchte ist die Lichtaustrittsfläche 3 vorteilhaft horizontal orientiert, wobei das diffuse Licht L1 nach unten abgegeben wird. Beispielsweise kann die Lichtaustrittsfläche 3 kreisförmig sein. Vorzugsweise ist die Lichtaustrittsfläche 3 dabei verhältnismäßig groß, beispielsweise kann sie einen Durchmesser von mindestens 30 cm oder mindestens 50 cm aufweisen; mit "Durchmesser" sei hier allgemein die maximale Erstreckung der Lichtaustrittsfläche 3 bezeichnet. Auf diese Weise lässt sich durch das diffuse Licht L1 geeignet ein natürliches diffuses Licht nachbilden, wie es beispielsweise bei einem bewölkten Himmel entsteht. Durch ein solches diffuses Licht werden insbesondere keine Schatten mit deutlichen Schattengrenzen erzeugt.

Das gerichtete Licht L2 ist vorzugsweise durch ein Lichtbündel bzw. einen Lichtkegel gebildet, der sich um die Abstrahlrichtung R herum erstreckt und einen entsprechend begrenzten Öffnungswinkel aufweist; insbesondere ist das gerichtete Licht L2 von einem kleineren Raumwinkel begrenzt als das diffuse Licht L1. Das gerichtete Licht L2 ist insbesondere so geartet, dass es durch Wechselwirkung mit Gegenständen, auf die es trifft, deutliche Schatten bzw. Schatten mit deutlichen Schattengrenzen erzeugt. Vorzugsweise weist die zweite Lichterzeugungseinheit 2 einen Lichtabgabebereich 4 auf, über den das gerichtete Licht L2 abgegeben wird, wobei der Lichtabgabebereich vorzugsweise einen Umgebungsbereich der Lichtaustrittsfläche 3 bildet.

Weiterhin weist die Anordnung Mittel zur Beeinflussung der zweiten Lichterzeugungseinheit 2 auf. Dabei sind diese Mittel dazu ausgestaltet, die zweite Lichterzeugungseinheit 2 derart zu beeinflussen, dass sich die Abstrahlrichtung R zeitabhängig verändert. Auf diese Weise lässt sich erzielen, dass sich Schatten, die durch das gerichtete Licht L2 gebildet werden, im Laufe der Zeit verändern. Hierdurch lässt sich bei einem Nutzer der Anordnung ein Raumeindruck bzw. ein Raumempfinden erzeugen, der bzw. das sich im Laufe der Zeit verändert. Durch entsprechende wandernde Schatten lassen sich insbesondere Beleuchtungseffekte nachbilden, wie sie durch natürliches Sonnenlicht entstehen.

Dementsprechend weist ein Verfahren zur Ansteuerung einer entsprechenden Anordnung die folgenden Schritte auf: (a) Aktivieren der ersten Lichterzeugungseinheit 1 zur Erzeugung des diffusen Lichts L1, (b) Aktivieren der zweiten Lichterzeugungseinheit 2 zur Erzeugung des, in die Abstrahlrichtung R gerichteten Lichts L2 und (c) Beeinflussen der zweiten Lichterzeugungseinheit 2 derart, dass sich die Abstrahlrichtung R zeitabhängig verändert.

Insbesondere ist dabei vorgesehen, dass innerhalb eines Nutzungszeitraums der Anordnung sowohl das gerichtete Licht L2, als auch das diffuse Licht L1 abgegeben werden; dabei kann der Nutzungszeitraum beispielsweise wenigstens 15 Minuten, vorzugsweise wenigstens eine Stunde betragen.

Vorteilhaft kann dabei die Gestaltung derart sein, dass die Abstrahlrichtung R im Laufe der Zeit bzw. des Nutzungszeitraums nicht hin- und her springt, sondern dass sie sich kontinuierlich, insbesondere verhältnismäßig langsam verändert. Beispielsweise kann die Gestaltung derart sein, dass sich ein Winkel Δ, der zwischen der, zu einem ersten Zeitpunkt t1 gegebenen Abstrahlrichtung R(t1) und der, zu einem späteren zweiten Zeitpunkt t2 gegebenen Abstrahlrichtung R(t2) gebildet ist, maximal 90° beträgt, wenn die Zeitspanne zwischen dem ersten Zeitpunkt t1 und dem zweiten Zeitpunkt t2 eine Viertelstunde bzw. 15 Minuten beträgt. Außerdem kann vorgesehen sein, dass der Winkel Δ mindestens 5° beträgt.

Auch kann vorgesehen sein, dass das gerichtete Licht L2 mit einer Intensität abgegeben wird, die zumindest im Wesentlichen zeitlich konstant bleibt. Beispielsweise kann vorgesehen sein, dass sich die Intensität des gerichteten Lichts L2 innerhalb von 15 Minuten oder innerhalb des Nutzungszeitraums um weniger als 50%, vorzugsweise um weniger als 20% verändert.

Die beschriebenen Effekte sind besonders ausgeprägt, wenn die zweite Lichterzeugungseinheit 2 derart gestaltet ist, dass die Abstrahlrichtung R mit einer - im gezeigten Beispiel senkrecht nach unten gerichteten - Normalen N der Lichtaustrittsfläche 3 stets einen Winkel α einschließt, der größer als 0° ist, vorzugsweise größer als 10°. Mit "stets" soll dabei zum Ausdruck gebracht sein, dass die Abstrahlrichtung R innerhalb eines Zeitraums, in dem sie sich durch Beeinflussung durch die Mittel verändert bzw. innerhalb des Nutzungszeitraums zu keinem Zeitpunkt mit der Normalen N einen entsprechenden anderen Winkel einschließt.

Hierdurch lässt sich für das gerichtete Licht L2 sozusagen eine Asymmetrie erzeugen. Vorzugsweise ist dabei der Winkel α kleiner als 70°, insbesondere kleiner als 60°, so dass eine Blendungsgefahr für einen Nutzer praktisch ausgeschlossen oder zumindest verringert ist.

Im gezeigten Beispiel erstreckt sich der Lichtabgabebereich 4 ringförmig um die Lichtaustrittsfläche 3 herum. In Fig. 2 ist eine perspektivische Skizze der Anordnung von schräg unten skizziert. Man erkennt die hier kreisförmige Lichtaustrittsfläche 3 und den Lichtabgabebereich 4, der entsprechend ringförmig gestaltet ist. Die Lichtaustrittsfläche 3 ist hier also "zentral" und vergleichsweise großflächig ausgebildet.

Vorzugsweise ist dabei die zweite Lichterzeugungseinheit 2 weiterhin so gestaltet, dass das gerichtete Licht L2 in einem Zeitpunkt nicht von dem gesamten Lichtabgabebereich 4 aus abgegeben wird, sondern nur aus einem Teil oder Abschnitt desselben. Insbesondere kann vorteilhaft vorgesehen sein, dass das gerichtete Licht L2 - wie in Fig. 3 angedeutet - die zweite Lichterzeugungseinheit 2 lediglich von einem Ortsbereich 41 innerhalb des Lichtabgabebereichs 4 aus verlässt. Ein besonders geeigneter Beleuchtungseffekt lässt sich dabei erzielen, wenn die zweite Lichterzeugungseinheit 2 derart gestaltet ist, dass dieser Ortsbereich 41 innerhalb des Lichtabgabebereichs 4 zeitlich veränderbar ist, insbesondere derart, dass sich der Ortsbereich 41 im Laufe der Zeit entlang eines Weges bzw. einer Linie fortbewegt. Im Fall der hier gezeigten ringförmigen Gestaltung des Lichtabgabebereichs 4 kann hierbei vorteilhaft vorgesehen sein, dass sich der Ortsbereich 41 entlang einer Kreislinie innerhalb des Lichtabgabebereichs 4 fortbewegt. Hierdurch lässt sich besonders geeignet eine direkte Beleuchtung durch Sonnenlicht "modellieren".

In der Skizze der Fig. 1 ist die Abstrahlrichtung R durch einen Pfeil auf der rechten Seite repräsentiert. Auf der gegenüberliegenden linken Seite ist ein analoger Pfeil skizziert, der dementsprechend die Abstrahlrichtung zu einem anderen Zeitpunkt symbolisiert.

In dem in Fig. 1 skizzierten Fall ist die Abstrahlrichtung R mit Bezug auf die Anordnung bzw. einen Mittelpunkt der Anordnung nach außen gerichtet. Ebenso kann die Abstrahlrichtung jedoch auch nach innen gerichtet sein, wie in dem in Fig. 3 gezeigten Beispiel der Fall.

Auch bei dem in Fig. 6 skizzierten Beispiel ist die Abstrahlrichtung R nach innen gerichtet. Hier ist zur Illustration eines möglichen Beleuchtungseffekts ein Fall gezeigt, in dem die Anordnung an einer (nicht gesondert gezeichneten) Decke eines Raumes befestigt ist und einen Gegenstand G beleuchtet, der sich direkt unterhalb der Anordnung, hier unterhalb der Lichtaustrittsfläche 3, beispielsweise auf einem Vorlagetisch befindet. Der Gegenstand G wird auf diese Weise im Laufe der Zeit durch das gerichtete Licht L2 aus unterschiedlichen Richtungen direkt beleuchtet. Eine derartige Situation kann beispielsweise in einem Shop vorteilhaft sein, wenn es sich bei dem Gegenstand G um einen entsprechend zu präsentierenden Gegenstand handelt. Wie angedeutet, wandert in dem gezeigten Beispiel der durch das gerichtete Licht L2 gebildete Schatten des Gegenstands G im Laufe der Zeit in einem Kreis herum. Auf diese Weise ist zum einen eine gute Ausleuchtung mit dem diffusen Licht L1 und zum anderen ein gezieltes optisches Hervorheben einzelner Details des Gegenstands G durch das gerichtete Licht L2 ermöglicht.

Allerdings ist die beschriebene Lichtabgabe der Anordnung auch in einem Fall vorteilhaft, in dem sich kein speziell zu beleuchtender Gegenstand unterhalb der Anordnung befindet, beispielsweise dann, wenn durch das gerichtete Licht L2 Wände des Raums sich zeitlich verändernd beleuchtet werden. Wie beispielsweise in Fig. 7 skizziert; dabei können, müssen aber nicht, wie in Fig. 7 gezeigt, mehrere entsprechende Anordnungen an der Decke vorgesehen sein.

Für die Ansteuerung der Anordnung kann vorgesehen sein, dass eine entsprechende Umlaufzeit des sich auf einer geschlossenen Linie, also beispielsweise auf der erwähnten Kreislinie sich fortbewegenden Ortsbereichs 41 mehr als eine Minute und weniger als zwölf Stunden beträgt, vorzugsweise mehr als zehn Minuten und weniger als sechs Stunden.

Vorzugsweise ist die Gestaltung derart, dass die Ansteuerung der zweiten Lichterzeugungseinheit 2 automatisch erfolgt. Alternativ oder ergänzend kann eine manuelle Beeinflussung der zweiten Lichterzeugungseinheit 2 vorgesehen sein.

Weiterhin vorteilhaft kann dabei die Ansteuerung derart sein, dass das diffuse Licht L1 von der ersten Lichterzeugungseinheit 1 (innerhalb des Nutzungszeitraums) zeitlich unverändert bzw. konstant abgegeben wird. Allerdings kann alternativ auch vorgesehen sein, dass die Anordnung derart gestaltet ist, dass sich das diffuse Licht L1 sich im Laufe der Zeit in seiner Intensität verändert, beispielsweise in Abhängigkeit eines in einer Umgebung der Anordnung herrschenden Tageslichts. Vorzugsweise ist vorgesehen, dass durch das diffuse Licht L1 eine allgemeine Raumbeleuchtung bewirkt wird, die durch das gerichtete Licht L2 modifiziert wird.

In Fig. 4 ist eine Querschnitt-Skizze zu einem möglichen Aufbau der Anordnung gezeigt. Die erste Lichterzeugungseinheit 1 weist hier eine Lichtleiterplatte 15 auf, wobei die Lichtaustrittsfläche 3 durch einen - hier nach unten weisenden - Oberflächenbereich der Lichtleiterplatte 15 gebildet ist. Weiterhin weist bei diesem Beispiel die erste Lichterzeugungseinheit 1 als Leuchtmittel wenigstens eine LED 16, vorzugsweise mehrere LEDs 16 auf, die derart angeordnet sind, dass sie ein von ihnen erzeugtes Licht seitlich über eine schmale Seitenfläche der Lichtleiterplatte 15 in Letztere einstrahlen. An einem, der Lichtaustrittsfläche 3 gegenüberliegenden weiteren Oberflächenbereich 17 der Lichtleiterplatte 15 sind vorzugsweise Lichtauskoppelelemente 18 ausgebildet, die das Licht der LEDs 16 derart nach unten ablenken, dass es zumindest teilweise im Weiteren die Lichtleiterplatte 15 über die Lichtaustrittsfläche 3 als das diffuse Licht L1 verlässt. Eine entsprechende Lichtlenkung ist an sich bekannt.

Alternativ kann die erste Lichterzeugungseinheit 1 zur Erzeugung des diffusen Lichts L1 beispielsweise eine OLED (OLED: organische LED) aufweisen oder derart gestaltet sein, das das diffuse Licht L1 mittels Durchlicht erzeugt wird.

Wie weiterhin in dem in Fig. 4 gezeigten Beispiel gezeigt, kann die zweite Lichterzeugungseinheit 2 mehrere Leuchtmittel 11, vorzugsweise in Form von wenigstens einer LED aufweisen, insbesondere von LEDs, die auf einer insbesondere geschlossenen Linie, vorzugsweise einer Kreislinie angeordnet sind, insbesondere äquidistant zueinander. Dabei ist die Gestaltung weiterhin vorzugsweise derart, dass durch die Mittel zur Beeinflussung der zweiten Lichterzeugungseinheit 2 die Leuchtmittel 11 zeitlich nacheinander ein- und ausgeschaltet werden können. Es kann also sozusagen eine sequenzielle Ansteuerung der Leuchtmittel 11 vorgesehen sein, derart, dass zu unterschiedlichen Zeitpunkten das gerichtete Licht L2 in unterschiedliche Abstrahlrichtungen R abgegeben wird. Hierdurch lässt sich besonders geeignet bewirken, dass sich der Ortsbereich 41 - wie oben erwähnt - zeitlich fortbewegt, also entlang einer Linie, beispielsweise längs des genannten Kreises "wandert".

Weiterhin vorzugsweise weist die zweite Lichterzeugungseinheit 2 außerdem ein optisches Element auf, das zur Beeinflussung eines von den Leuchtmitteln 11 abgestrahlten Lichts dient, beispielsweise in Form eines Reflektors 5. Dabei ist das optische Element vorzugsweise lagefest gegenüber der ersten Lichterzeugungseinheit 1 angeordnet. Im gezeigten Beispiel erstreckt sich der Reflektor 5 entsprechend der Anordnung der Leuchtmittel 11 ringfömig. Alternativ könnte anstelle des Reflektors 5 beispielsweise eine LinsenAnordnung mit einer Linse oder mehreren Linsen oder dergleichen vorgesehen sein.

Die Leuchtmittel 11 sind vorzugsweise so orientiert, dass sie ihr Licht jeweils hauptsächlich in eine Richtung abstrahlen, die mit der Flächennormalen N der Lichtaustrittsfläche 3 einen Winkel einschließt, der größer als 90° ist, vorzugsweise größer als 100°. Hierdurch lässt sich die Gefahr verringern, dass ein Nutzer unmittelbar auf eine lichtabgebende Fläche der Leuchtmittel 11 blickt und dadurch geblendet wird. Durch den Reflektor 5 lässt sich dann das Licht der Leuchtmittel 11 geeignet nach unten umlenken.

Im gezeigten Beispiel ist darüber hinaus noch ein Abschattungselement 19 vorgesehen, das derart neben den Leuchtmitteln 11 angeordnet ist, dass bei einer Betrachtung der Anordnung von außen ein Blick auf eine lichtabgebende Fläche der Leuchtmittel 11 zuverlässig ausgeschlossen ist.

Fig. 5 entspricht der Darstellung der Fig. 4, wobei zur Illustration exemplarisch einige Lichtstrahlen eingezeichnet sind.

Zum Erzielen des gewünschten Effekts ist es grundsätzlich nicht erforderlich, dass der Ortsbereich 41 in kleinen, sich überlappenden Schritten wandert, es kann auch vorgesehen sein, dass er sich in Sprüngen fortbewegt. In einem solchen Fall muss der Lichtabgabebereich 4 nicht ringförmig geschlossen ausgebildet sein.

Im gezeigten Beispiel erstreckt sich der Lichtabgabebereich 4 um die Lichtaustrittsfläche 3 der ersten Lichterzeugungseinheit 1 herum. Dies ist jedoch nicht zwingend erforderlich. Alternativ kann beispielsweise vorgesehen sein, dass auch das gerichtete Licht L2 über die Lichtaustrittsfläche 3 abgegeben wird. Auf diese Weise lässt sich ein besonders homogenes äußeres Erscheinungsbild der Anordnung erzielen.

Beim gezeigten Beispiel erstreckt sich der Lichtabgabebereich 4 mit Bezug auf die Lichtaustrittsfläche 3 symmetrisch. Dies ist allerdings nicht zwingend erforderlich. Der Lichtabgabebereich 4 kann grundsätzlich auch asymmetrisch gegenüber der Lichtaustrittsfläche 3 ausgebildet sein.

Beim gezeigten Beispiel ist die Lichtaustrittsfläche 3 kreisförmig gestaltet und ebenso auch die gesamte Anordnung. Dies ist allerdings nicht zwingend erforderlich, es kann auch eine andere Form vorgesehen sein, beispielsweise eine elliptische, quadratische, rechteckige oder anderweitig mehreckige.

Bei dem gezeigten Reflektor 5 handelt es sich um einen Sekundärreflektor Grundsätzlich eignet sich allerdings auch beispielsweise ein Direktreflektor entsprechend.

In der obigen Beschreibung ist mit Bezug auf die Ansteuerung der beiden Lichterzeugungseinheiten 1, 2 insbesondere auf die Mittel zur Beeinflussung der zweiten Lichterzeugungseinheit 2 eingegangen. Vorzugsweise weist die Anordnung jedoch außerdem weitere Mittel auf, die zur Beeinflussung der ersten Lichterzeugungseinheit 1 ausgestaltet sind, beispielsweise derart, dass eine Intensität des diffusen Lichts L1 verändert werden kann. Vorzugsweise ist die Gestaltung derart, dass die Mittel und die weiteren Mittel unabhängig voneinander arbeiten können, so dass sich (innerhalb des Nutzungszeitraums) das diffuse Licht L1 grundsätzlich unabhängig von dem direkten Licht L2 verändern lässt. Weiterhin sind die Mittel zur Beeinflussung der zweiten Lichterzeugungseinheit 2 vorzugsweise außerdem dazu ausgestaltet, eine Intensität des gerichteten Lichts L2 zu verändern. Auf diese Weise lassen sich die Intensitäten des diffusen Lichts L1 und des gerichteten Lichts L2 geeignet aufeinander abstimmen. Auch hierdurch lässt sich vorteilhaft ein sich verändernder Raumeindruck erzeugen.

Bei der erfindungsgemäßen Anordnung sind sozusagen zwei "optische Systeme" integriert, durch die Licht mit unterschiedlichen Abstrahlcharakteristiken erzeugt werden, nämlich das diffuse Licht L1 und das gerichtete Licht L2. Durch diese Kombination lässt sich ein ausgewogener Raumeindruck erzeugen. Außerdem kann durch die zeitliche Variabilität des gerichteten Lichts L2 dieser Raumeindruck beeinflusst und verändert werden.

Durch die veränderbare Abstrahlrichtung R des gerichteten Lichts L2 lässt sich nicht nur ein Gegenstand gezielt anstrahlen, es kann beispielsweise auch auf eine wechselnde Möblierung des Raums reagiert werden.

Durch die Integration der beiden Lichterzeugungseinheiten innerhalb einer Anordnung lässt sich erzielen, dass ein klares, ununterbrochenes Erscheinungsbild einer typischen diffusen Fächenleuchte besteht. Es lässt sich ein ruhiges Deckenbild bewirken, da nur eine Anordnung geplant werden muss. Zudem lässt sich ein Überraschungseffekt erzeugen, indem sich der Raumeindruck schnell verändert.

## Patentansprüche

1. Anordnung zur Allgemeinbeleuchtung, aufweisend
- eine erste Lichterzeugungseinheit (1) zur Erzeugung eines diffusen Lichts (L1),
- eine zweite Lichterzeugungseinheit (2) zur Erzeugung eines, in eine Abstrahlrichtung (R) gerichteten Lichts (L2),
- Mittel zur Beeinflussung der zweiten Lichterzeugungseinheit (2),
wobei die Mittel dazu ausgestaltet sind, die zweite Lichterzeugungseinheit (2) derart zu beeinflussen, dass sich die Abstrahlrichtung (R) zeitabhängig verändert,
wobei die erste Lichterzeugungseinheit (1) eine Lichtaustrittsfläche (3) aufweist, über die das diffuse Licht (L1) abgegeben wird und die zweite Lichterzeugungseinheit (2) einen Lichtabgabebereich (4) aufweist, über den das gerichtete Licht (L2) abgegeben wird,
**dadurch gekennzeichnet,**
**dass** sich der Lichtabgabebereich (4) ringförmig um die Lichtaustrittsfläche (3) herum erstreckt.

2. Anordnung nach Anspruch 1,
bei der die Lichtaustrittsfläche (3) plan und vorzugsweise kreisförmig ist und der Lichtabgabebereich (4) einen Umgebungsbereich der Lichtaustrittsfläche (3) bildet.

3. Anordnung nach Anspruch 2,
bei der die zweite Lichterzeugungseinheit (2) derart gestaltet ist, dass die Abstrahlrichtung (R) mit einer Normalen (N) der Lichtaustrittsfläche (3) stets einen Winkel (a) einschließt, der größer als 0° ist, vorzugsweise größer als 10°.

4. Anordnung nach Anspruch 3,
bei der der Winkel (a) kleiner als 70° ist, vorzugsweise kleiner als 60°.

5. Anordnung nach einem der vorhergehenden Ansprüche,
bei der die Lichtaustrittsfläche (3) einen Durchmesser von mindestens 30 cm, insbesondere mindestens 50 cm aufweist.

6. Anordnung nach einem der vorhergehenden Ansprüche,
bei der die zweite Lichterzeugungseinheit (2) derart gestaltet ist, dass ein Ortsbereich (41) innerhalb des Lichtabgabebereichs (4), von dem aus das gerichtete Licht (L2) die zweite Lichterzeugungseinheit (2) verlässt, zeitlich veränderbar ist.

7. Anordnung nach einem der vorhergehenden Ansprüche,
bei der die zweite Lichterzeugungseinheit (2) mehrere Leuchtmittel (11), vorzugsweise in Form von LEDs aufweist, die durch die Mittel zur Beeinflussung der zweiten Lichterzeugungseinheit (2) zeitlich nacheinander ein- und ausgeschaltet werden können.

8. Anordnung nach Anspruch 7,
bei der die Leuchtmittel (1) auf einer insbesondere geschlossenen Linie, vorzugsweise einer Kreislinie angeordnet sind, insbesondere äquidistant zueinander.

9. Anordnung mit den in den Ansprüchen 6 und 8 genannten Merkmalen,
bei der sich durch die Mittel die zweite Lichterzeugungseinheit (2) derart beeinflussen lässt, dass sich der Ortsbereich (41) entlang der Linie fortbewegt.

10. Anordnung nach einem der vorhergehenden Ansprüche,
bei der die zweite Lichterzeugungseinheit (2) ein optisches Element, beispielsweise einen Reflektor (5) aufweist, das vorzugsweise lagefest gegenüber der ersten Lichterzeugungseinheit (1) angeordnet ist.

11. Anordnung nach einem der vorhergehenden Ansprüche,
bei der die erste Lichterzeugungseinheit (1) und die zweite Lichterzeugungseinheit (2) in einem gemeinsamen Gehäuse (6) angeordnet sind, wobei das Gehäuse (6) vorzugsweise dazu vorgesehen ist, an einem Deckenbereich montiert zu werden.

12. Verfahren zur Ansteuerung einer Anordnung zur Allgemeinbeleuchtung gemäß einem der vorhergehenden Ansprüche,
aufweisend die folgenden Schritte:
(a) Aktivieren einer ersten Lichterzeugungseinheit (1) zur Erzeugung eines diffusen Lichts (L1),
(b) Aktivieren einer zweiten Lichterzeugungseinheit (2) zur Erzeugung eines, in eine Abstrahlrichtung (R) gerichteten Lichts (L2),
**gekennzeichnet durch**
den folgenden weiteren Schritt
(c) Beeinflussen der zweiten Lichterzeugungseinheit (2) derart, dass sich die Abstrahlrichtung (R) zeitabhängig verändert.

13. Verfahren nach Anspruch 12,
bei dem während Schritt (c) das diffuse Licht (L1) zeitlich konstant abgegeben wird.

14. Verfahren nach Anspruch 12 oder 13,
wobei die Anordnung die im Anspruch 9 genannten Merkmale aufweist,
bei dem die zweite Lichterzeugungseinheit (2) derart beeinflusst wird, dass sich der Ortsbereich (41) entlang der geschlossenen Linie fortbewegt, derart, dass die entsprechende Umlaufzeit mehr als eine Minute und weniger als zwölf Stunden beträgt, vorzugsweise mehr als zehn Minuten und weniger als sechs Stunden.

## Claims

1. An assembly for general lighting, having
- a first light-generating unit (1) for generating a diffuse light (L1),
- a second light-generating unit (2) for generating a light (L2) directed in an emission direction (R),
- a means for influencing the second light-generating unit (2),
wherein the means are designed to influence the second light-generating unit (2) in such a manner that the emission direction (R) changes in a time-dependent manner,
wherein the first light-generating unit (1) has a light exit surface (3), via which the diffuse light (L1) is emitted and the second light-generating unit (2) has a light emission area (4), via which the directed light (L2) is emitted,
**characterized in**
**that** the light emission area (4) extends annularly about the light exit surface (3).

2. An assembly according to Claim 1,
in which the light exit surface (3) is planar and preferably circular and the light emission area (4) forms a surrounding area of the light exit surface (3).

3. An assembly according to Claim 2,
in which the second light-generating unit (2) is designed in such a manner that the emission direction (R) with a normal (N) of the light exit surface (3) always encloses an angle (α), which is greater than 0°, preferably greater than 10°.

4. An assembly according to Claim 3,
in which the angle (α) is smaller than 70°, preferably smaller than 60°.

5. An assembly according to any one of the preceding claims,
in which the light exit surface (3) has a diameter of at least 30 cm, in particular, at least 50 cm.

6. An assembly according to any one of the preceding claims,
in which the second light-generating unit (2) is designed in such a manner that a local area (41) within the light emission area (4), from which the directed light (L2) leaves the second light-generating area (2), can be temporally changed.

7. An assembly according to any one of the preceding claims,
in which the second light-generating unit (2) has a plurality of illuminants (11), preferably in the form of LEDs, which can be switched on and off successively in time by the means for influencing the second light-generating unit (2).

8. An assembly according to Claim 7,
in which the illuminants (1) are arranged on an in particular closed line, preferably a circular line, in particular, equidistant to one another.

9. An assembly with the features mentioned in Claims 6 and 8,
in which the second light-generating unit (2) can be influenced by the means in such a manner that the local area (41) moves along the line.

10. An assembly according to any one of the preceding claims,
in which the second light-generating unit (2) has an optical element, for example, a reflector (5), that is preferably arranged in a fixed position relative to the first light-generating unit (1).

11. An assembly according to any one of the preceding claims,
in which the first light-generating unit (1) and the second light-generating unit (2) are arranged in a common housing (6), wherein the housing (6) is preferably provided to be mounted on a ceiling area.

12. A method for the control of an assembly for general lighting according to any one of the preceding claims,
having the following steps:
(a) Activation of a first light-generating unit (1) for generating a diffuse light (L1),
(b) Activation of a second light-generating unit (2) for generating a light (L2) directed in an emission direction (R),
**characterized by**
the following further step
(c) Influencing the second light-generating unit (2) in such a manner that the emission direction (R) is changed in a time-dependent manner.

13. A method according to Claim 12,
in which during step (c) the diffuse light (L1) is emitted temporally constantly.

14. A method according to Claim 12 or 13,
wherein the assembly has the features mentioned in Claim 9,
in which the second light-generating unit (2) is influenced in such a manner,
that the local area (41) moves along the closed line, in such a manner, that the corresponding circulation time is more than one minute and less than twelve hours, preferably more than ten minutes and less than six hours.

## Revendications

1. Dispositif pour éclairage général, comprenant :
- une première unité de production de lumière (1) pour la production d'une lumière diffuse (L1),
- une deuxième unité de production de lumière (2) pour la production d'une lumière (L2) dirigée dans une direction d'émission (R),
- des moyens pour le contrôle de la deuxième unité de production de lumière (2), les moyens étant conçus pour contrôler la deuxième unité de production de lumière (2) de façon à ce que la direction d'émission (R) change en fonction du temps,
la première unité de production de lumière (1) comprenant une surface de sortie de lumière (3) par l'intermédiaire de laquelle la lumière diffuse (L1) est émise et la deuxième unité de production de lumière (2) comprenant une zone d'émission de lumière (4) par l'intermédiaire de laquelle la lumière dirigée (L2) est émise,
**caractérisé en ce que**
la zone d'émission de lumière (4) s'étend de manière annulaire autour de la surface de sortie de lumière (3).

2. Dispositif selon la revendication 1,
dans lequel la surface de sortie de lumière (3) est plane et de préférence circulaire et la zone d'émission de lumière (4) constitue une zone environnant la surface de sortie de lumière (3).

3. Dispositif selon la revendication 2,
dans lequel la deuxième unité de production de lumière (2) est conçue de façon à ce que la direction d'émission (R) forme toujours, avec une normale (N) de la surface de sortie de lumière (3), un angle (α) qui est supérieur à 0°, de préférence supérieur à 10°.

4. Dispositif selon la revendication 3,
dans lequel l'angle (α) est inférieur à 70°, de préférence inférieur à 60°.

5. Dispositif selon l'une des revendications précédentes,
dans lequel la surface de sortie de lumière (3) présente un diamètre d'au moins 30 cm, plus particulièrement d'au moins 50 cm.

6. Dispositif selon l'une des revendications précédentes,
dans lequel la deuxième unité de production de lumière (2) de façon à ce qu'une zone locale (41) à l'intérieur de la zone d'émission de lumière (4), par laquelle la lumière dirigée (L2) quitte la deuxième unité de production de lumière (2), soit variable dans le temps.

7. Dispositif selon l'une des revendications précédentes,
dans lequel la deuxième unité de production de lumière (2) comprend plusieurs moyens d'éclairage (11), de préférence sous la forme de LED, qui peuvent être activées et désactivées successivement dans le temps par les moyens de contrôle de la deuxième unité de production de lumière (2).

8. Dispositif selon la revendication 7,
dans laquelle les moyens d'éclairage (1) sont disposés sur une ligne, plus particulièrement fermée, de préférence une ligne circulaire, plus particulièrement de manière équidistante entre eux.

9. Dispositif avec les caractéristiques mentionnées dans les revendications 6 et 8, dans lequel les moyens permettent de contrôler la deuxième unité de production de lumière (2) de façon à ce que la zone locale (41) se déplace le long de la ligne.

10. Dispositif selon l'une des revendications précédentes,
dans lequel la deuxième unité de production de lumière (2) comprend un élément optique, par exemple un réflecteur (5), qui est disposé de préférence de manière fixe par rapport à la deuxième unité de production de lumière (1).

11. Dispositif selon l'une des revendications précédentes,
dans lequel la première unité de production de lumière (1) et la deuxième unité de production de lumière (2) sont disposées dans un boîtier commun (6), le boîtier (6) étant de préférence prévu pour être monté sur une partie de plafond.

12. Procédé de commande d'un dispositif d'éclairage général selon l'une des revendications précédentes, comprenant les étapes suivantes :
(a) activation d'une première unité de production de lumière (1) pour la production d'une lumière diffuse (L1),
(b) activation d'une deuxième unité de production de lumière (2) pour la production d'une lumière (L2) dirigée dans une direction d'émission (R),
**caractérisé par**
l'étape supplémentaire suivantes
(c) contrôle de la deuxième unité de production de lumière (2) de façon à ce que la direction d'émission (R) change en fonction du temps.

13. Procédé selon la revendication 12,
dans lequel, pendant l'étape (c), la lumière diffuse (L1) est émise de manière constante dans le temps.

14. Procédé selon la revendication 12 ou 13,
le dispositif présentant les caractéristiques mentionnées dans la revendication 9, dans lequel la deuxième unité de production de lumière (2) étant contrôlée de façon à ce que la zone locale (41) se déplace le long de la ligne fermée de façon à ce que le temps de cycle soit supérieur à une minute et inférieur à douze heures, de préférence supérieur à dix minutes et inférieur à six heures.
